# EUROPÄISCHE PATENTSCHRIFT

(11) **EP 3 767 223 B1**
(45) Veröffentlichungstag und Bekanntmachung des Hinweises auf die Patenterteilung: **03.04.2024**
(21) Anmeldenummer: 19186279.6
(22) Anmeldetag: 15.07.2019
(51) Int. Cl.: F42B 27/00, F42B 39/14, F42C 15/184

(54) **SYSTEM, INSBESONDERE HANDGRANATE**
SYSTEM, ESPECIALLY A HAND GRENADE
SYSTÈME, EN PARTICULIER GRENADE À MAIN

(43) Veröffentlichungstag der Anmeldung: 20.01.2021
(73) Patentinhaber: Rheinmetall Waffe Munition ARGES GmbH, 4690 Schwanenstadt (AT)
(72) Erfinder: Graf, Helge, 4690 Schwanenstadt (AT)
(74) Vertreter: DREISS Patentanwälte PartG mbB

(56) Entgegenhaltungen:
- CH-A- 390 092
- DE-B4-102009 059 951
- DE-C- 116 787
- US-A1- 2003 167 953

## Beschreibung

Die Erfindung betrifft ein System, insbesondere eine Handgranate. Insbesondere beschäftigt sich die Erfindung mit einer mechanischen Unterbrechung einer Zündkette in dem System bei Hitzeeinwirkung auf das System.

Ein Wurfgeschoss, insbesondere eine Handgranate, wird in der DD 25 092 AS offenbart. Diese umfasst ein Metallröhrchen, in welches ein Verzögerungssatz eingeschraubt ist. Am unteren Ende des Verzögerungssatzes ist eine Sprengkapsel angebracht Als Sprengstoff wird ein plastischer Sprengstoff verwendet, der von der Sprengkapsel initiiert wird.

Die DE 601 08 055 T2 situiert sich in dem technischen Bereich der Vorrichtungen zur Zündung einer pyrotechnischen Ladung insbesondere für eine Handgranate, hier von Verzögerungsmitteln zur pyrotechnischen Initiierung einer pyrotechnischen Kette. Pyrotechnische Verzögerungselemente werden dabei als Element der pyrotechnischen Kette definiert, die nach Beendigung der Verbrennung eine Sprengladung zünden. Eine ähnliche Technik wird darin gese- hen, die Spreng- oder Verstärkungsladung durch einen Detonator zu ersetzen, der die Fort- führung der Zündung der pyrotechnischen Kette gewährleistet. Der Detonator ist in einem Ro- tor eingeschlossen, der durch eine äußere Beaufschlagung schwenken kann und dabei die Zündkette schließt.

Eine weitere pyrotechnische Zündkettenunterbrechung eines Handgranatenzünders beschreibt die DE 10 2009 059 951 84. Der Handgranatenzünder weist ein Anzündhütchen, ein durch das Anzündhütchen zu zündenden Verzögerungssatz in einer Verzögerungssatzauf- nahme sowie einen durch den Verzögerungssatz zu zündenden Detonator in einem Detonatorhalter auf. Bei einer unbeabsichtigten Zündung des Anzündhütchens wird sichergestellt, dass die Verzögerungssatzaufnahme in einer ersten Position gesichert ist, sodass sie eine zweite Position nicht einnehmen kann. Dadurch wird die Blockade der Schwenkbewegung des De- tonatorhalters aufrechterhalten. Der Verzögerungssatz kann den Detonator nichtzünden.

Des Weiteren sind lineare, thermisch aktivierte Systeme bekannt, welche sich besonders durch die Baugröße negativ auf die einsetzbare Sprengstoffmenge in der Granate auswirken.

Die meist sehr komplexen mechanischen Komponenten weisen eine hohe Fehleranfälligkeit auf. Ein weiterer nicht zu vernachlässigender Fehlereinfluss stellt die aufwändige Abdichtung der pyrotechnischen Schnittstellen hinsichtlich der Umwelteinflüsse dar.

Bekannt sind zudem Detonatorsysteme, die durch ihre Technologie ohne äußere Verdämmung der Detonatorwand nicht sprengkräftig sind und bei Verdämmung von außen detonationsfähig werden. Diese speziellen sprengfähigen Systeme sind relativ groß und teuer im Vergleich zu konventionellen Detonatoren.

Ein gattungsgemäßes System ist dabei aus der US 2003/167953 A1 bekannt.

Der Erfindung stellt sich die Aufgabe, die Sicherheit beim Transport und / oder der Lagerung eines eine Sprengkapsel enthaltenes Systems, insbesondere von Handgranaten, zu erhöhen. Auch soll verhindert werden, dass bei einem möglichen Brand eine Detonation der Handgranate stattfindet.

Gelöst wird die Aufgabe durch die Merkmale des Patentanspruchs 1. Vorteilhafte Ausgestaltungen sind den Unteransprüchen entnehmbar.

Der Erfindung liegt die Idee zugrunde, eine mechanische Zündunterbrechung im System einzubauen, d.h. eine Wirkunterbrechung der Sprengkapsel bzw. des Detonators vom Sprengstoff vorzusehen. Dadurch wird eine pyrotechnische Zündkette zwischen Sprengkapsel und Sprengstoff unterbrochen. Als System wird hierzu beispielsweise eine Handgranate definiert.

Die DE 10 2017 108 938 A1 beschreibt einen lrritationskörper mit Mitteln zur Einstellung einer Wirkleistung. Der Fokus ist darauf gerichtet, eine individuelle Einstellmöglichkeit der Anzahl der Wirkmassen vor Ort zu realisieren. Ein Schaltwerk umfasst ein Rohr mit umfangsseitig eingebundenen Bohrungen sowie Nuten, die durch Verstellen des Schaltwerks eine Verbindung zu den jeweils vorgesehenen Kammern schaffen. In einer besonderen Ausführung enthält das Schaltwerk die Verzögerungsladung. Damit wird erreicht, dass die Verzögerungsladung in einer gesicherten Position keinen Kontakt zu den Kammern besitzt. Diese Konstruktion bietet den Vorteil, dass insbesondere die Lagerung derartiger lrritationskörper zuverlässiger wird, da die Verbindung zwischen Verzögerungssatz und Effektladung bei Lagerung unterbrochen ist, wobei keine der Bohrungen mit einer Kammer in Kontakt kommt.

Erfindungsgemäß ist die Sprengkapsel bzw. der Detonator innerhalb des Systems von einer Sicherstellung in eine Scharfstellung bringbar ist und umgekehrt. Die Sprengkapsel wird zur Sicherstellung räumlich bzw. örtlich vom Sprengstoff getrennt. Für das Scharfstellen des Systems wird die Sprengkapsel in den Wirkbereich des Sprengstoffs gebracht. Wird das System nicht mehr benötigt, kann die Sprengkapsel wieder in die Sicherstellung geführt werden. Damit wird auch eine Wiedersicherung des Systems möglich.

Eine Wiedersicherung für ein System gleicher Art beschreibt die DE 10 2010 021 685 84. Der Mechanismus besteht aus einem Formteil, das eine Bolzen aufweist, der in eine Aufnahme im Kipphebel und Wirkkörpergehäuse eingreifen kann. Zusätzlich ist ein Profil eingebunden, das ein Lösen in der Sperrposition verhindert. Dieses Profil kann ein Ratschenprofil am Profilteil sein, das mit einem weiteren Mittel am Wirkkörper funktional zusammenwirkt.

Das vorliegende System verfügt über eine Einsatzhülse (Kavität). Die Einsatzhülse ist bevorzugt zylindrisch und innen bevorzugt hohl. Die Einsatzhülse kann den Sprengstoff begrenzen. Die Einsatzhülse ist an ihrer Oberseite offen, bodenseitig hingegen verschlossen. Sie enthält das Trennmedium. Die Einsatzhülse wird zudem bevorzugt durch einen Kunststoff gebildet. Kunststoff kann als ein Bremsmedium dienen.

In dieser Einsatzhülse einbringbar ist die Sprengkapsel. Die Sprengkapsel ist ihrerseits innerhalb der Einsatzhülse des Systemgehäuses höhenverstellbar bewegbar. Im gesicherten Zustand wird eine Funktionalität der Sprengkapsel mit dem Sprengstoff unterbunden, selbst wenn die Sprengkapsel initiiert werden würde. Im scharfen Zustand wird eine Funktionalität zwischen der Sprengkapsel und dem Sprengkopf bewusst eingestellt. Im scharfen Zustand kann auch eine Wirkleistung des Systems gewollt eingestellt werden.

Die Einsatzhülse kann in einer bevorzugten Ausgestaltung so in dem Systemgehäuse eingebunden sein, dass eine modulare Einheit geschaffen werden kann. Einsatzhülse, Sprengstoff und Gehäuse können somit ein unteres Modul bilden.

In dieses Modul kann ein Zünderkopf eingebracht werden. Das untere Modul weist dazu eine Aufnahme für den Zünderkopf auf. Dieser kann mit einem Kipphebel versehen sein. Der Zünderkopf kann in die Aufnahme eingesetzt werden, z.B. über eine Verschraubung.

Der Zünderkopf umfasst zudem ein Anzündhütchen. In einer bevorzugten Ausführung ist eine Verzögerungstrecke im Zünderkopf zwischen dem Anzündhütchen und der Sprengkapsel eingebunden. Die Sprengkapsel ist bevorzugt Bestandteil des Zünderkopfes und kann am Boden der Verzögerungsstrecke mit dieser verdämmt werden. Zünderkopf, Anzündhütchen, ggf. die Verzögerungsstrecke und die Sprengkapsel können ihrerseits in einer bevorzugten Ausführung ein oberes Modul ausbilden.

Bereits in der DE 10 2010 052 210 A1 wird ein lrritationskörper vorgeschlagen, der aus wenigstens zwei Modulen gebildet wird. Ein oberes Modul dient zur Aufnahme eines Zündkopfes mit Kipphebel und enthält obere Ausblasöffnungen. Ein unteres Modul ist zur Aufnahme einer Effektladung bestimmt. Beide Module sind miteinander verbindbar.

Eine Detonationswellenunterbrechung bzw. eine Detonationswellenabschwächung kann durch geeignete Trennmedien erreicht werden. Ein geeignetes Trennmedium, hier z.B. Luft, wird als Hauptbremsmedium der Detonationswelle eingesetzt.

Eine Detonationswellenunterbrechung bzw. -abschwächung kann neben geeigneten Trennmedien auch durch geeignete Abstände innerhalb des Systems erlangt werden. Dazu kann beispielsweise der Abstand von Sprengkapsel und Sprengstoff variiert werden. Das Variieren des Abstands erfolgt durch eine Verstellung der Sprengkapsel in der Höhe in der Einsatzhülse. Insbesondere durch eine Bewegung des Zünderkopfes selbst kann eine örtliche bzw. räumliche Positionsänderung der Sprengkapsel in Bezug auf die Einsatzhülse vorgenommen werden. Das System kann durch diese Lageveränderung der Sprengkapsel von einem gesicherten in einen geschärften Zustand und umgekehrt überführt werden.

Im gesicherten Zustand befindet sich die Sprengkapsel bevorzugt vollständig außerhalb der Einsatzhülse. Die Einsatzhülse weist hierbei nur das Trennmedium auf, z.B. Luft.

Dadurch wird sichergestellt, dass eine mögliche Detonationswelle nicht auf den Sprengstoff einwirken kann. Eine mögliche Detonationswelle zum Sprengstoff ist unterbrochen.

Im geschärften (armierten) Zustand kann eine Verstärkung der Detonationswellen der Sprengkapsel durch geeignete bauliche Maßnahmen im System geschaffen werden. Eine Verstärkung der Detonationswelle der Sprengkapsel im armierten Zustand kann auch durch mechanische Maßnahmen, z.B. durch eine Positionsänderung der Sprengkapsel im System, erlangt werden. Wenn die Sprengkapsel sich vollständig in der Einsatzhülse befindet, ist in der Regel eine Optimierung der Detonationswelle eingestellt. Die Detonationswelle kann geschwächt werden, indem die Sprengkapsel wieder aus dem Wirkbereich des Sprengstoffs herausgebracht wird bis hin, dass die Sprengkapsel die Einsatzhülse wieder verlässt und das System sich im gesicherten Zustand befindet.

Diese Steuerbarkeit der lnitiierleistung ist beispielsweise auch durch eine radiale und axiale Abschwächung der Detonationsübertragungsleistung der Sprengkapsel unter die Deflagrationsgrenze des Sprengstoffs realisierbar.

Als weitere bauliche Maßnahme zur Verstärkung der Detonationswelle kann vorgesehen sein, dass bodenseitig bzw. im Bodenbereich die Einsatzhülse eine Art Verengung aufweist. Diese kann im Durchmesser kleiner als der Durchmesser der Einsatzhülse sein. Der Querschnitt dieser Verengung kann rund, oval, eckig etc. sein. Eine kegelförmig, kegelstumpfförmig, pyramidenförmig aber auch zylindrisch geformte Verengung ist dabei möglich. Die Sprengkapsel und die Einsatzhülse sollten geometrisch aufeinander abgestimmt werden. Dadurch kann auch eine Zentrierung der Sprengkapsel im Endbereich der Einsatzhülse realisiert werden.

Eine zusätzliche Leistungssteigerung der Sprengkapsel bzw. des Detonators ist erreichbar, wenn eine obere Verdämmung mit einem Verzögerungs-Röhrchen der Verzögerungstrecke und Zünderkopf vorgesehen wird. Des Weiteren ist eine Steuerbarkeit der lnitiierleistung unter als auch über die Deflagrationsgrenze des Strengstoffs machbar.

Vorgesehen ist eine bleibende Verbindung von Zünderkopf und Systemgehäuse bei Verstellung beispielswiese des Zünderkopfes und damit verbunden der Sprengkapsel innerhalb der Einsatzhülse in Bezug auf die Detonationswellen auf den Sprengstoff. Alternativ kann der Zünderkopf aber auch vollständig aus dem Systemgehäuse herausgedreht werden.

Mit der Erfindung kann auf konventionelle Sprengkapseln zurückgegriffen werden, es sind keine speziellen Sprengkapseln erforderlich. Die Sprengkapseln sind in bestehende Systeme integrierbar. Auch ist ein Standard Sprengstoff verwendbar. Das ermöglicht den Einsatz in Standardwirkkörpem bzw. herkömmlichen Handgranaten. Es sind keine Abdichtungen der zu- einander beweglichen Teile notwendig. Ein großer Vorteil liegt zudem darin, dass die Unterbrechung der Zündkette nicht durch einen Eingriff in die Pyrotechnik realisiert wird.

Die Sprengkapsel weist eine kompakte Bauform sowie eine einfache Mechanik auf. Systemkörper und Zünderkopf müssen nicht getrennt verpackt werden. Das System kann direkt für den Gebrauch geschärft werden. Bei Nichtgebrauch kann das geschärfte System wieder in einen sicheren Zustand, in den entschärften Zustand, gebracht werden. Eine Armierung des Zünderkopfes ohne eine vorhergehende Schärfung des Systems ist somit nicht möglich. Eine Umsetzung des Systemkörpers beim Auslösen der Sprengkapsel im gesicherten Zustand ist ausgeschlossen.

Um die Sicherheit insbesondere beim Transport und / oder der Lagerung zu erhöhen wird ein System vorgeschlagen, das zumindest ein Gehäuse und den darin aufgenommenen Sprengstoff aufweist. Der wird durch die Sprengkapsel initiiert. Eine Einsatzhülse im Gehäuse schafft die Möglichkeit, die Sprengkapsel vom Sprengstoff entfernen zu können, in dem die Sprengkapsel in der Einsatzhülse höhenverstellbar ist, um die Position bzw. den Abstand der Sprengkapsel zum Sprengstoff verändern zu können. Durch diese konstruktive Lösung besteht die Möglichkeit, das System im gesicherten Zustand transportierenund lagern zu können. Ein sich dabei einstellender weiterer Vorteil liegt darin, dass nunmehr vor Ort das System von einem gesicherten und einen entsicherten Zustand und von diesem wieder in einen gesicherten Zustand gebracht werden kann.

Zwischen dem Zünderkopf und dem Gehäuse ist ein Druckelement angebracht. Die zusätzlich eingebaute Druckfeder sorgt für eine sichergestellte Separation von Sprengkapsel und ggf. Verzögerungselement zum Sprengstoff insbesondere bei Hitzeeinwirkung durch Brand, da die Funktionalität und Festigkeit von Kunststoffen bei großer Hitzeeinwirkung nicht mehr gewährleistet werden kann. Dieses Prinzip funktioniert auf der Basis langsamer Hitzeeinwirkung von den Außenschichten des Kunststoffs nach Innen und drückt nach Erweichung des äußeren (Schraub-) Verbindungen die Zündelemente bzw. den Zünderkopf vom Wirkkörper (Gehäuse) aktiv heraus. Eine Annäherung der Sprengkapsel zum Sprengstoff wird dadurch ausgeschlossen.

Anhand von Ausführungsbeispielen mit Zeichnung soll die Erfindung näher veranschaulicht werden. Dabei wird das Grundprinzip der Erfindung näher betrachtet. Dimensionierungen der einzelnen Bauteile oder dergleichen sind aus diesen Ausführungsbeispielen nicht ableitbar. Es zeigt:
- Fig. 1: ein erfindungsgemäßes System
- Fig. 2: den Zünderkopf aus Fig. 1,
- Fig. 3 a-c: eine skizzenartige Darstellung einer ersten Ausführungsform der Erfindung,
- Fig. 4 a-c: eine skizzenartige Darstellung einer zweiten Ausführungsform der Erfindung.

In Fig. 1 ist mit 10 ein System, hier eine Handgranate, gekennzeichnet. Das System 10 umfasst zumindest einen Zünderkopf 11. Am Zünderkopf 11 kann ein Hebel 12, beispielsweise ein Kipphebel, angebracht sein. Das System 10 weist zudem ein Gehäuse 13 auf. Das Gehäuse 13 besitzt eine Öffnung 13.1 zur Aufnahme des Zünderkopfes 11. Der Zünderkopf 11 ist in das Gehäuse 13 beispielsweise einschraubbar. Zumindest die (Schraub) Verbindung zwischen dem Zünderkopf 11 und dem Gehäuse 13 basiert auf einem Material aus Kunststoff.

Fig. 2 zeigt den Zünderkopf 11 aus Fig. 1. Der Zünderkopf 11 umfasst ein nicht näher dargestelltes Anzündhütchen und weist bodenseitig zumindest eine Sprengkapsel 1 auf. In einer bevorzugten Ausführung besitzt der Zünderkopf 11 zudem eine Verzögerungsstecke, die durch einen Verzögerungssatz in einer Verzögerungssatzaufnahme 14, z.B. ein Verzögerungsröhrchen, in bekannter Art und Weise gebildet werden kann. An diesem Verzögerungsröhrchen 14 kann dann an einer unteren Bodenfläche die Sprengkapsel 1 angebracht sein. Bevorzugt wird die Sprengkapsel 1 mit der Bodenfläche des Verzögerungsröhrchens 14 verdämmt. Im Bereich der Sprengkapsel 1 ist umfangsseitig unterhalb des Zünderkopfes 11 ein Druckelement 15, z.B. eine Druckfeder, angebracht.

Das Gehäuse 13 des Systems 10 ist mit einem Sprengstoff 3 befüllt. Das Gehäuse 13 nimmt zudem eine Einsatzhülse 2 auf. Der Sprengstoff 3 kann durch die Einsatzhülse 2 begrenzt sein.

Die Deflagrationsgrenze des verwendeten Sprengstoffs 3 bestimmt den notwendigen Verbrennungsdruck, der zur Ausbildung einer notwendigen Deflagrationswelle zur Initiierung des Sprengstoffs 3 notwendig ist. Entsprechend kann die Detonationsübertragung durch geeignete Trennmedien und/oder Abständen abgeschwächt
werden, sodass eine Initiierung des Sprengstoffs 3 unterbleibt. Mit diesen Maßnahmen, einzeln oder in Kombination, kann eine Unterbrechung oder Abschwächung der Detonationswelle einwirkend auf den Sprengstoff 3 geschaffen werden. Dadurch ist auch ein gesicherter Zustand einstellbar.

In einer ersten Ausführung nach den Fig. 3a- 3c ist die Einsatzhülse 2 zylindrisch mit einem flachen Boden 6 ausgeführt und weist eine diesem Boden 6 gegenüberliegende Öffnung 8 auf. Die Einsatzhülse 2 besitzt einen Hohl- bzw. Leerraum 5. In diesem kann ein Trennmedium bzw. Trennmittel 4, z.B. Luft, eingebracht sein. Die Sprengkapsel 1 kann in die Einsatzhülse 2 und aus dieser heraus verbracht werden. Die Sprengkapsel 1 ist dazu innerhalb der Einsatzhülse 2 höhenverstellbar.

In Fig. 3a ist der gesicherte Zustand des Systems 10 dargestellt. Die Sprengkapsel 1 befindet sich außerhalb der Einsatzhülse 2 und ist daher nicht im Kontakt mit dem Sprengstoff 3. Ein initiieren der Sprengkapsel 1 durch die Verzögerungsladung führt nicht zu einer Initiierung des Sprengstoffs 3. Eine sich ausbildende Deflagrationswelle kann den Sprengstoff 3 nicht erreichten. Diese Variante hat den Vorteil, dass eine ungewollte Initiierung des Sprengstoffs 3 definitiv ausgeschlossen werden kann.

Fig. 3b zeigt einen ersten geschärften bzw. einen scharfen Zustand des Systems 10. Die Sprengkapsel 1 befindet sich zumindest teilweise in der Einsatzhülse 2. Die Sprengkapsel 1 wirkt hier in bekannter Art und Weise funktional mit dem Sprengstoff 3 im System 10 zusammen. Eine Zündung der Sprengkapsel 1 durch die Verzögerungsladung bewirkt das initiieren des Sprengstoffs 3 bei Schließen der Zündkette.

Eine Optimierung der lnitiierleistung wird erreicht, wenn die Sprengkapsel 1 vollständig in die Einsatzhülse 2 verstellt worden ist (Fig. 3c}.

Die Fig. 4a - 4c zeigen eine weitere Ausführungsform. Ein unterer Endbereich der Einsatz- hülse 2' weist einen Absatz 7 in Form einer Verengung auf. Ein Boden 6' der Einsatzhülse 2' besitzt einen kleineren Durchmesser als die Einsatzhülse 2' selbst. Diese Verjüngung oder Verengung kann zur Zentrierung der Sprengkapsel 1 in der Einsatzhülse 2' genutzt werden, die Ausrichtung innerhalb der Einsatzhülse 2' zumindest unterstützen. Die Verengung 7 kann eine gleiche geometrische Form aufweisen wie die Einsatzhülse 2', aber auch von dieser ab- weichen. Die Sprengkapsel 1 und zumindest der Endbereich, d.h. die Verengung 7 der Ein- satzhülse 2' sollten jedoch aufeinander formmäßig abgestimmt sein.

Ist eine Verwendung nicht mehr vorgesehen, kann das System 10 aus dem scharfen, entsicherten Zustand wieder in einen gesicherten, entschärften Zustand gebracht werden. Dazu wird die Sprengkapsel 1 aus dem Wirkbereich des Sprengstoffs 3 verbracht, aus der Einsatzhülse 2, 2' herausgeführt.

Das Verstellen der Sprengkapsel 1 kann durch Bewegen des Zünderkopfes 11 erfolgen. Das kann z.B. durch ein Drehen des Zünderkopfes 11 realisiert werden. Wird der Zünderkopf 11 beispielsweise nach rechts gedreht, bewegt sich die Sprengkapsel 1 in Richtung Einsatzhülse 2, 2'. Ein Drehen nach links bringt dann entsprechend die Sprengkapsel 1 aus der Einsatzhülse 2, 2' wieder heraus. Die Verbindung zwischen dem Zünderkopf 11 und dem Gehäuse 13 wird hierbei über ein auf Kunststoff aufbauendes Gewinde am Zünderkopf 11 und am Gehäuse 13 realisiert.

Das zusätzlich eingebaute Druckelement 15 dient nun dazu, die Separation von Sprengkapsel 1 und ggf. Verzögerungselement (14) zum Sprengstoff 3 insbesondere bei Hitzeeinwirkung durch Brand etc. sicherzustellen. Die Funktionalität und Festigkeit von Kunststoffen kann bei großer Hitzeeinwirkung nicht gewährleistet werden. Wird durch Hitzeeinwirkung der Kunststoff und damit die Verbindung zwischen dem Gehäuse 13 und dem Zünderkopf 11 erweicht, drückt das Druckelement 15 den Zünderkopf 11 aus dem Gehäuse 13 heraus, sollte die Sprengkapsel 1 sich in der geschärften Position bzw. im geschärften Zustand befinden.

In einer bevorzugten Ausführungsform bilden das Gehäuse 13, der Sprengstoff 3 und die Einsatzhülse 2, 2' eine modulare, in sich geschlossene Einheit 20 bzw. 20', in die der Zünderkopf 11 aufgenommen werden kann. Der Zünderkopf 11 kann mit Anzündhütchen, der Sprengkapsel 1 und ggf. der Verzögerungsstrecke 14 ebenfalls eine modulare Einheit 21 bilden.

## Patentansprüche

1. System (10), zumindest mit einem Gehäuse (13) und einem darin aufgenommenen Sprengstoff (3) sowie mit einem Zünderkopf (11) und einer Sprengkapsel (1), wobei eine Einsatzhülse (2, 2') im Gehäuse (13) vorgesehen ist und die Sprengkapsel (1) innerhalb der Einsatzhülse (2, 2') höhenverstellbar ist, derart, dass der Abstand von Sprengkapsel (1) und Sprengstoff (3) variiert werden kann und eine örtliche Positionsänderung der Sprengkapsel (1) in Bezug auf die Einsatzhülse (2, 2') vorgenommen werden kann, **dadurch gekennzeichnet, dass** eine Verbindung zwischen dem Zünderkopf (11) und dem Gehäuse (13) über ein auf Kunststoff aufbauendes Gewinde am Zünderkopf (11) und am Gehäuse (13) besteht und dass zwischen dem Zünderkopf (11) und dem Gehäuse (13) ein Druckelement (15) angebracht ist, welches für eine sichergestellte Separation von Sprengkapsel (1) zum Sprengstoff bei Hitzeeinwirkung durch Brand sorgt.

2. System (10) nach Anspruch 1, **dadurch gekennzeichnet, dass** der Zünderkopf (11), zumindest ein Anzündhütchen und ggf. eine Verzögerungsstrecke (14) umfasst.

3. System (10) nach Anspruch 2, **dadurch gekennzeichnet, dass** das Gehäuse (13) eine Aufnahme (13.1) für den Zünderkopf (11') aufweist.

4. System (10) nach Anspruch 2 oder 3, **dadurch gekennzeichnet, dass** die Sprengkapsel (1) am Boden des Zünderkopfes (11), ggf. am Boden der Verzögerungsstrecke (14), mit diesem verdämmt ist.

5. System (10) nach einem der Ansprüche 1 bis 4, **dadurch gekennzeichnet, dass** die Einsatzhülse (2, 2') den Sprengstoff (3) begrenzt.

6. System (10) nach einem der Ansprüche 1 bis 5, **dadurch gekennzeichnet, dass** die Einsatzhülse (2, 2') einen Hohl- bzw. Leerraum (5) besitzt, in dem ein Trennmedium bzw. Trennmittel (4) eingebracht ist und dass die Einsatzhülse (2, 2') aus einem Kunststoff bestehen kann.

7. System (10) nach einem der Ansprüche 1 bis 6, **dadurch gekennzeichnet, dass** die Einsatzhülse (2, 2') einen zylindrischen Körper mit einem Boden (6, 6') und eine diesem Boden (6, 6') gegenüberliegende Öffnung (8) aufweist.

8. System (10) nach einem der Ansprüche 1 bis 7, **dadurch gekennzeichnet, dass** die Einsatzhülse (2') einen Absatz (7) in Form einer Verengung aufweist, der im unteren Endbereich der Einsatzhülse (2') eingebracht ist.

9. System (10) nach Anspruch 8, **dadurch gekennzeichnet, dass** der Absatz (7) kegelförmig, kegelstumpfförmig, pyramidenförmig oder zylinderförmig ausgeführt ist und im Querschnitt rund, oval, oder eckig sein kann.

10. System (10) nach einem der Ansprüche 1 bis 9, **dadurch gekennzeichnet, dass** das Gehäuse (13), die Einsatzhülse (2) und der Sprengstoff (3) eine modulare Baugruppe (20') bilden.

11. System (10) nach einem der Ansprüche 2 bis 10, **dadurch gekennzeichnet, dass** der Zünderkopf (11), das Anzündhütchen, ggf. die Verzögerungsstecke (14) und die Sprengkapsel (1) eine modulare Baugruppe (21) bilden.

12. System (10) nach einem der Ansprüche 1 bis 13, **dadurch gekennzeichnet, dass** eine Steuerbarkeit der lnitiierleistung unter als auch über der Deflagrationsgrenze des Sprengstoffs (3) machbar ist.

13. System (10) nach einem der Ansprüche 1 bis 14, **dadurch gekennzeichnet, dass** das System (10) eine Handgranate ist.

## Claims

1. System (10), at least comprising a housing (13) and an explosive (3) accommodated therein, and comprising a fuze head (11) and a blasting cap (1), an insert sleeve (2, 2') being provided in the housing (13), and the blasting cap (1) being vertically adjustable within the insert sleeve (2, 2') in such a way that the distance between the blasting cap (1) and the explosive (3) can be varied and a local change in the position of the blasting cap (1) can be carried out with respect to the insert sleeve (2, 2'), **characterized in that** a connection between the fuze head (11) and the housing (13) is provided via a thread which is formed on plastics material on the fuze head (11) and on the housing (13), and **in that** a pressure element (15) is attached between the fuze head (11) and the housing (13), which pressure element ensures a guaranteed separation of the blasting cap (1) from the explosive under the effect of heat from fire.

2. System (10) according to claim 1, **characterized in that** the fuze head (11) comprises at least one primer cap and optionally a delay line (14).

3. System (10) according to claim 2, **characterized in that** the housing (13) has a receptacle (13.1) for the fuze head (11').

4. System (10) according to either claim 2 or claim 3, **characterized in that** the blasting cap (1) is tamped at the fuze head (11) at the bottom of same, optionally at the bottom of the delay line (14).

5. System (10) according to any of claims 1 to 4, **characterized in that** the insert sleeve (2, 2') delimits the explosive (3).

6. System (10) according to any of claims 1 to 5, **characterized in that** the insert sleeve (2, 2') has a cavity or empty space (5) in which a separating medium or separating means (4) is introduced, and **in that** the insert sleeve (2, 2') can consist of a plastics material.

7. System (10) according to any of claims 1 to 6, **characterized in that** the insert sleeve (2, 2') has a cylindrical body comprising a bottom (6, 6') and an opening (8) opposite said bottom (6, 6').

8. System (10) according to any of claims 1 to 7, **characterized in that** the insert sleeve (2') has a shoulder (7) in the form of a narrowed portion which is introduced in the lower end region of the insert sleeve (2').

9. System (10) according to claim 8, **characterized in that** the shoulder (7) is conical, frustoconical, pyramid-shaped or cylindrical, and can be round, oval, or angular in cross section.

10. System (10) according to any of claims 1 to 9, **characterized in that** the housing (13), the insert sleeve (2) and the explosive (3) form a modular assembly (20').

11. System (10) according to any of claims 2 to 10, **characterized in that** the fuze head (11), the primer cap, optionally the delay line (14), and the blasting cap (1) form a modular assembly (21).

12. System (10) according to any of claims 1 to 13 **characterized in that** controllability of the initiating power below and above the deflagration limit of the explosive (3) is feasible.

13. System (10) according to any of claims 1 to 14, **characterized in that** the system (10) is a hand grenade.

## Revendications

1. Système (10), au moins avec un boîtier (13) et un explosif (3) reçu dans celui-ci ainsi qu'avec un bouchon allumeur (11) et une capsule explosive (1), dans lequel une douille d'insertion (2, 2') est prévue dans le boîtier (13) et la capsule explosive (1) est réglable en hauteur à l'intérieur de la douille d'insertion (2, 2'), de telle sorte que la distance entre la capsule explosive (1) et l'explosif (3) peut être changée et une modification de position locale de la capsule explosive (1) par rapport à la douille d'insertion (2, 2') peut être réalisée,
**caractérisé en ce qu'**une liaison est présente entre le bouchon allumeur (11) et le boîtier (13) par l'intermédiaire d'un filetage à base de matière plastique sur le bouchon allumeur (11) et sur le boîtier (13) et qu'un élément de pression (15) est monté entre le bouchon allumeur (11) et le boîtier (13), lequel garantit une séparation sécurisée de la capsule explosive (1) par rapport à l'explosif sous l'effet de la chaleur due à un incendie.

2. Système (10) selon la revendication 1, **caractérisé en ce que** le bouchon allumeur (11) comprend au moins une amorce et éventuellement un parcours de retardement (14).

3. Système (10) selon la revendication 2, **caractérisé en ce que** le boîtier (13) présente un logement (13.1) pour le bouchon allumeur (11').

4. Système (10) selon la revendication 2 ou 3, **caractérisé en ce que** la capsule explosive (1) sur le fond du bouchon allumeur (11), éventuellement sur le fond du parcours de retardement (14), est bourrée avec celui-ci.

5. Système (10) selon l'une quelconque des revendications 1 à 4, **caractérisé en ce que** la douille d'insertion (2, 2') délimite l'explosif (3).

6. Système (10) selon l'une quelconque des revendications 1 à 5, **caractérisé en ce que** la douille d'insertion (2, 2') possède un espace creux ou vide (5), dans lequel un milieu de séparation ou moyen de séparation (4) est introduit et que la douille d'insertion (2, 2') peut être constituée d'une matière plastique.

7. Système (10) selon l'une quelconque des revendications 1 à 6, **caractérisé en ce que** la douille d'insertion (2, 2') présente un corps cylindrique avec un fond (6, 6') et une ouverture (8) opposée à ce fond (6, 6').

8. Système (10) selon l'une quelconque des revendications 1 à 7, **caractérisé en ce que** la douille d'insertion (2') présente un épaulement (7) sous forme d'un rétrécissement, qui est introduit dans la zone d'extrémité inférieure de la douille d'insertion (2').

9. Système (10) selon la revendication 8, **caractérisé en ce que** l'épaulement (7) est conçu de manière conique, tronconique, pyramidal ou cylindrique et peut être rond, ovale ou polygonal en section transversale.

10. Système (10) selon l'une quelconque des revendications 1 à 9, **caractérisé en ce que** le boîtier (13), la douille d'insertion (2) et l'explosif (3) forment un ensemble modulaire (20').

11. Système (10) selon l'une quelconque des revendications 2 à 10, **caractérisé en ce que** le bouchon allumeur (11), l'amorce, éventuellement le parcours de retardement (14) et la capsule explosive (1) forment un ensemble modulaire (21).

12. Système (10) selon l'une quelconque des revendications 1 à 13, **caractérisé en ce qu'**une contrôlabilité de la puissance d'amorçage est faisable aussi bien au-dessous qu'au-dessus de la limite de déflagration de l'explosif (3).

13. Système (10) selon l'une quelconque des revendications 1 à 14, **caractérisé en ce que** le système (10) est une grenade à main.
